# EUROPÄISCHE PATENTSCHRIFT

(11) **EP 1 134 961 B1**
(45) Veröffentlichungstag und Bekanntmachung des Hinweises auf die Patenterteilung: **16.02.2011**
(21) Anmeldenummer: 00127623.7
(22) Anmeldetag: 16.12.2000
(51) Int. Cl.: H04M 11/02, H01F 27/40, H02M 5/12, H02J 9/00

(54) **Klingeltransformator**
Bell transformer
Transformateur de sonnerie

(30) Priorität: 15.03.2000 DE 10012599; 13.09.2000 DE 10045511
(43) Veröffentlichungstag der Anmeldung: 19.09.2001
(73) Patentinhaber: Grothe GmbH, 53773 Hennef (DE)
(72) Erfinder: Feller, Jörg, 51503 Rösrath (DE)
(74) Vertreter: Vossius & Partner

(56) Entgegenhaltungen:
- DE-A- 19 537 600
- FR-A- 2 775 394
- US-A- 4 218 648

## Beschreibung

Die Erfindung betrifft einen Klingel- oder Sprechanlagentransformator für Türklingel- bzw. Ruf- und Signalanlagen üblicher Art oder für konventionelle Sprechanlagen. Derartige Transformatoren, die die Netzspannung von 220 V auf eine Ausgangsspannung von 4, 8 oder 12 V heruntersetzen, verursachen Leerlauf- bzw. Bereitschaftsverluste von typisch 4 bis 10 VA. Dies entspricht einem Energieverbrauch in der Größenordnung von 40 bis 100 kWh auf das Jahr gesehen

Aus der FR 2 775 394 A, Figur 3, Ist eine Schaltung für einen Transformator bekannt, der eine Primärspule umfaßt, die dauernd an einer Wechselspannungsquelle mit einer Klemmenspannung angeschlossen ist, und der eine Sekundärspule umfaßt, an der ein Verbraucher/eine Last aufschaltbar ist, wobei in der Eingangsbeschaltung des Transformators (im Primärkreis) die Primärspule in Reihe mit einer Vorwiderstand geschaltet ist und parallel zum Vorwiderstand ein Überbrückungszweig mit einem Schaltelement vorgesehen ist. Mit dieser Schaltung sollen Leerlaufverluste des Transformators reduziert werden, indem das Schaltelement im Überbrückungszweig geschlossen wird. Über die Art der Ansteuerung des Schaltelements ist nichts offenbart. Bei zwei weiteren in der FR 2 775 394 A, Figur 1, Figur 2, offenbarten Schaltungen ist jeweils ein ständig an der Klemmenspannung angeschlossener Hilfstransformator im Primärkreis des Transformators vorgesehen.

Aus der US 4 218 648 A ist eine Schaltung zur Reduzierung der Leerlaufverluste in einem Transformator bekannt, bei der ein Vorwiderstand im Primärkreis des Transformators zuschaltbar ist, wenn eine Last vom Sekundärkreis des Transformators durch ein Schaltelement getrennt wird. Die gesamte Sensorik für die Aufschaltung des Vorwiderstands liegt im Primärkreis des Transformators und umfaßt zudem einen Hilfstransformator.

Aus der DE 195 37 600 A1 ist eine elektronische Schaltung zur Energieeinsparung von Wechselstromtransformatoren bekannt, bei der ein Zuschalten einer Last mittels einer getakteten Messung festgestellt wird. Die Sensorik befindet sich hierbei auf der Primärseite des Wechselspannungstransformators und ist mit der Nennspannung verbunden.

Der vorliegenden Erfindung liegt die Aufgabe zugrunde, die Leerlauf- oder Bereitschaftsverlust bei einem Transformator der zuerst genannten Art durch bereitstellung einer geeigneten Schaltung zu reduzieren, wobei auf die Verwendung eines Hilfstransformators verzichtet werden soll. Die Lösung hierfür besteht in einer Schaltung für einen Klingel- oder Sprechanlagentransformator, der eine Primärspule Le umfaßt, die dauernd an einer Wechselspannungsquelle N mit einer Klemmenspannung Un angeschlossen ist, und der eine Sekundärspule La umfaßt, an der ein Verbraucher/eine Last aufschaltbar ist, wobei in der Eingangsbeschaltung des Transformators (im Primärkreis) die Primärspule Le in Reihe mit einem Vorwiderstand Rv geschaltet ist und parallel zum Vorwiderstand Rv ein Überbrüekungszweig mit einem Schaltelement S vorgesehen ist, die sich dadurch auszeichnet, dass in der Ausgangsbeschaltung des Transformators (im Sekundärkreis) die Sekundärspule La in Reihe mit einer Stromsensorschaltung I geschaltet ist, die eine Ansteuerung für den Schalter S bildet, wobei im Leerlaufgetrieb, d.h. wenn der Sekundärkreis unterbrochen ist, das Schaltelement S unterbrochen ist, so daß an der Primärspule Le allenfalls eine Teilspannung der Klemmenspannung Un als Eingangspannung Ue abfällt, und wobei im Lastbetrieb, d.h. wenn der Sekundärkreis durch den Verbraucher/die Last geschlossen ist, das Schaltelement S geschlossen ist, so daß an der Primärspule Le die Klemmenspannung Un der Wechselspannungsquelle N als Eingangsspannung anliegt. Eine solche Schaltung führt zur Reduzierung der Ruhestromverluste des Klingel- oder Sprechanlagentransformators aufgrund des im Leerlaufbetrieb mit der Primärspule Le in Reihe geschalteten Vorwiderstands Rv. Dieser reduziert die Eingangsspannung Ue des Transformators auf eine Teilspannung der Klemmenspannung Un und dementsprechend den durch die Primärwicklung fließenden Eingangsstrom Ie auf einen reduzierten Wert im Vergleich mit einem bei Anliegen der gesamten Klemmenspannung Un fließenden Eingangsstrom. Die Gesamtverlustleistung als Produkt aus Eingangsstrom Ie und Eingangsspannung Ue ist dementsprechend ebenfalls stark reduziert. Aufgrund des konstanten Windungszahlverhältnisses zwischen Primärspule Le und Sekundärspule La verringert sich mit der Eingangsspannung Ue proportional auch die Ausgangsspannung Ua auf der Sekundärseite des Transformators. Wird im Lastbetrieb die Ausgangsspannung Ua des Transformators belastet, d.h. der Sekundärkreis durch einen Verbraucher/eine Last geschlossen, so fließt ein Ausgangsstrom Ia, der über eine Stromsensorschaltung I in der Ausgangsbeschaltung des Transformators über einen Spannungsabfall an einem Widerstand R5 im Sekundärkreis abgegriffen wird und zur Ansteuerung des Schaltelements S dient. Für die Dauer des Anliegens der Last/des Verbrauchers an der Ausgangsspannung Ua fließt infolge des Spannungsabfalls am genannten Widerstand R5 ein Schaltstrom in einem Stromsensorkreis und der Schalter S wird im Sinne eines Schließens angesteuert. Hierdurch wird der Vorwiderstand Rv überbrückt, so daß an der Primärspule Le des Transformators die volle Klemmenspannung Un der Wechselstromquelle anliegt. Hiermit erhöht sich sofort proportional die Ausgangsspannung Ua auf den für den Betrieb des Verbrauchers erforderlichen Wert.

Dieser Zustand besteht solange, bis die Last von der Ausgangsseite des Transformators getrennt wird. Damit sinkt der Spannungsabfall an dem genannten Widerstand R5 in der Stromsensorschaltung unter die Umschaltschwelle. Der Schalter S wird nicht mehr angesteuert und unterbricht den Überbrückungszweig, damit wird der Vorwiderstand Rv wieder in Reihe mit der Primärspule Le des Transformators geschaltet, so daß der Transformator sich wieder in der Betriebsart mit reduziertem Leerlaufverlust befindet.

Nach einer besonders günstigen weiterführenden Ausführung ist vorgesehen, daß im Primärkreis in Reihe zum Vorwiderstand Rv ein weiterer Schalter S2 angeordnet ist und daß im Primärkreis parallel zum Vorwiderstand Rv eine Zeittaktschaltung MC vorgesehen ist, die den weiteren Schalter zeitgetaktet schließt, insbesondere daß die Zeittaktschaltung MC in Reihe mit einem Vorwiderstand R2 und einem Kondensator C2, insbesondere parallel zur Reihenschaltung aus Primärspule Le und Vorwiderstand Rv liegt. Die Wirkungsweise dieser Schaltung besteht darin, daß zur weiteren Reduktion von Ruhestromverlusten unter die gemäß obenstehendem erreichten Werte der Vorwiderstand Rv nicht dauernd mit dem einen Netzpol N1 des Primärkreises verbunden bleibt, sondern über einen zweiten Schalter S2 nur phasenweise zugeschaltet wird. Die Zeittaktschaltung MC bewirkt, daß nur jede n-te Wechselstromperiode der Vorwiderstand Rv eingeschaltet wird, damit die Stromsensorschaltung während dieser Phase prüfen kann, ob eine Stromanforderung vorliegt oder nicht. Unabhängig vom Ergebnis dieser Prüfung (positiver Stromfluß/kein Stromfluß) schaltet der zweite Schalter S2 den Vorwiderstand Rv wieder ab und nach n Wechselstromperioden erfolgt eine neue Einschaltung des Vorwiderstandes Rv usw. Liegt zu einem Zeitpunkt eine Stromanforderung vor, die nur während der Phase erkannt werden kann, in der über den Vorwiderstand Rv Strom fließt, arbeitet die Schaltung wie zuvor beschrieben, d. h. über den ersten Schalter S1 wird die Primärseite Le des Transformators für die Dauer des sekundärseitigen Stromflusses direkt ans Netz geschaltet. Während dieser Zeit schaltet der zweite Schalter S2 den jetzt funktionslosen Vorwiderstand Rv an den genannten Netzpol N1 des Primärkreises. Die Steuerung des zweiten Schalters S2 kann netzsynchron - wie oben beschrieben - oder mit fest eingestellten Zeiten (z. B. 20 msek ein/ 40 msek aus) erfolgen. In jedem Fall ist zur Zeittaktsteuerung ein Microcontroller, Teiler, Zähler oder ähnliches erforderlich, der mit sehr geringem Stromverbrauch funktioniert und mit wenig Schaltungsaufwand realisierbar ist.

In weiterer Ausführung umfaßt die Stromsensorschaltung I einen Widerstand R5 im Sekundärkreis und dazu parallel geschaltete Doppeldioden D1, D2, D3, D4, die zueinander antiparallel geschaltet sind, wobei der Widerstand R5 in einem Stromsensorkreis liegt, der einen Schaltkreis für das Schaltelement S ansteuert (Figur 4, Figur 5). Der Spannungsabfall an dem Widerstand R5, wird hierbei durch die Dioden D1, D2, D3, D4 unabhängig vom Ausgangsstrom Ia des Transformators nahezu konstant gehalten. Hierbei ist bevorzugt ein weiterer Widerstand R6 zur Strombegrenzung im Stromsensorkreis vorgesehen.

In anderer Ausführung umfaßt die Stromsensorschaltung I einen Widerstand R5 im Sekundärkreis und zwei dazu parallel geschaltete Einzeldioden D1, D2, die zueinander antiparallel geschaltet sind, wobei der Widerstand R5 in einem Stromsensorkreis liegt, der einen Schaltkreis für das Schaltelement S ansteuert (Figur 6). Hierbei besteht der Stromsensor nur noch aus zwei Dioden D1, D2 statt wie zuvor aus vier Dioden und reduziert damit die auftretende Verlustleistung. Die geringe Spannung an den Dioden D1, D2 bei Stromfluß macht hierbei weitere Maßnahmen erforderlich, die noch unten erläutert werden.

Der Stromsensorkreis muß vom Schaltkreis für das Schaltelement S galvanisch getrennt sein.

In einer ersten Ausführungsform (Figur 2) ist vorgesehen, daß das Schaltelement S ein Relais R umfaßt, das von einem Relaistreiber Tr angesteuert wird, welcher an der Ausgangsspannung Ua des Transformators T anliegt und seinerseits von der Stromsensorschaltung I angesteuert wird. In einer abgewandelten Ausführungsform (Figur 3) wird das Schaltelement S von einem Triac gebildet, dessen Gate von der Stromsensorschaltung I angesteuert wird.

Nach einer anderen Ausführung (Figur 4, 5, 6) ist vorgesehen, daß ein elektrooptischer Schalter (Optokoppler) im Stromsensorkreis liegt, der das Schaltelement S ansteuert. Mit derartigen elektrooptischen Schaltelementen ist die galvanische Trennung zwischen der an Netzspannung liegenden Eingangsseite und der berührbaren Ausgangsseite des Transformators besonders günstig darstellbar. Es sind jedoch andere Übertragungseinrichtungen vom Stromsensorkreis auf das Schaltelement S möglich, die mechanisch, magnetisch oder in anderer Weise funktionieren können.

Das Schaltelement ist vorzugsweise ein Triac, dessen Gate mit der Empfängerseite des elektrooptischen Schalters verbunden ist. Soweit der Triac nicht angesteuert ist, d.h. wenn kein Ausgangsstrom Ia auf der Ausgangsseite des Transformators fließt, befindet sich der Triac im hochohmigen Zustand. Damit befindet sich der Transformator in dem ruhestromreduzierten Modus, da der Vorwiderstand Rv in Reihe mit der Primärspule Le wirksam ist. Hierbei ist es günstig, wenn der Vorwiderstand aus einer Mehrzahl von Teilwiderständen R1, R2, R3 besteht und parallel zu einem der Teilwiderstände R1 ein Spannungsteilerstrang gebildet ist, in dem ein weiterer Widerstand R4 liegt und der elektrooptische Schalter empfängerseitig im Spannungsteilerstrang liegt. Hiermit ist der Gatestrom des Triacs wirksam begrenzt.

Nach einer ersten Bauform (Figur 4) kann der elektrooptische Schalter eingangsseitig zwei im Stromsensorkreis liegende antiparallelgeschaltete Leuchtdioden OD1, OD2 und ausgangsseitig zwei in parallelen Strängen des Stromteilerstrangs liegende antiparallel geschaltete Fototransistoren OT1, OT2 und Dioden D5, D6 umfassen, die miteinander zwei Optokoppler OK1, OK2 bilden. Nach einer zweiten Bauform (Figur 5) kann der elektrooptische Schalter eingangsseitig zwei im Stromsensorkreis liegende Leuchtdioden OD3, OD4 und ausgangsseitig einen im Stromteilerstrang liegenden Fototriac OTr umfassen, die miteinander einen Optokoppler OK3/4 bilden. Nach einer dritten Bauform (Figur 6) wird vorgeschlagen, daß der elektrooptische Schalter eingangsseitig eine im Stromsensorkreis liegende Leuchtdiode OD6, die von einem Transistor T1 angesteuert wird, und ausgangsseitig einen im Stromteilerstrang liegenden Fototransistor OT6 umfaßt, die miteinander einen Optokoppler OK6 bilden. Die geringe Spannung an den beiden Dioden D1, D2 macht für das Bestromen der Leuchtdiode OD6 den Transistor T1 erforderlich. Es wird weiterhin ein Widerstand R7 eingesetzt, der den Strom der Leuchtdiode begrenzt. Zur Stromversorgung des Stromsensors bzw. dessen Auswerteschaltung dienen eine Diode D3 und ein Kondensator C1. Wenn der Transistor T1 leitet, speichert eine Parallelschaltung des einen Kondensators C1 und eines weiteren Kondensators C2 so viel Energie, daß die Bestromung der Leuchtdiode OD6 bis über den Anfang der von der Diode D3 gesperrten Halbwelle oder länger gesichert ist. Der als Triac ausgeführte Schalter S muß in dieser Halbwelle gezündet werden, obwohl über die Diode D3 währenddessen kein Strom fließen kann.

Nach einer besonderen Anwendung ist vorgesehen, daß an den Klemmen des Transformators T ein Gleichrichter und eine weitere Stromsensorschaltung D6, R8 angeschlossen ist, und die Stromsensorschaltung über zumindest einen Transistor T2, T3 und zumindest eine Diode D5, D7 mit dem Stromsensorkreis verbunden ist.

Ein erfindungsgemäßer Transformator mit dieser Charakteristik ist in erster Linie für eine Klingel- oder Rufanlage geeignet, die in Bereitschaft keinen Ruhestrom benötigt, d.h. an der insbesondere keine Namensschildbeleuchtung vorhanden ist.

Sofern eine Namensschildbeleuchtung erforderlich ist, kann sie in Verbindung mit dem erfindungsgemäßen Transformator dann verwendet werden, wenn sie mit einem in Reihe geschalteten Helligkeitssensor versehen ist, der sie nur bei Dunkelheit einschaltet. Die erfindungsgemäße Ruhestromschaltung ist dann in ihrer erfindungsgemäßen Wirkungsweise auf die Tagesstunden beschränkt, während nach Einschalten der Namensschildbeleuchtung höhere Verluste hinzunehmen sind.

Ein Klingeltransformator mit der erfindungsgemäßen Schaltung könnte auch als Netzgerät zur Speisung einer konventionellen Sprechanlage an einer Türstation verwendet werden. Netzgeräte derartiger Sprechanlagen stellen dauernd eine oder mehrere geregelte Gleichspannungen zur Verfügung. Diese können eine Schaltung für eine Mithörsperrfunktion dauernd mit Strom versorgen. Zusätzlich können Tongeneratoren und NF-Verstärker in derartigen Sprechanlagen vorhanden sein. Auch diese Komponenten sind im Ruhezustand stromversorgt. Eine ruhestromreduzierte Ausführung eines Netzgerätes für eine Sprechanlage kann aus einem erfindungsgemäßen Transformator mit entsprechender Leistung, den Komponenten für Mithörsperren, Tonruf und NF-Verstärker und einer zusätzlichen Einschaltelektronik bestehen, die bei Bedarf, ausgelöst durch Klingeltastenbetätigung, die Netzgerätekomponenten nur für eine festgelegte Einschaltzeit mit Strom versorgt und sie nach Ablauf der Einschaltzeit wieder ausschaltet und dadurch den Netzgerätetransformator wieder in den ruhestromreduzierten Modus zurückschaltet. Nur für die festeingestellte Einschaltzeit sind alle Netzgerätefunktionen verfügbar. Die eingestellte Einschaltzeit muß größer sein, als die Dauer eines üblichen Gesprächs mit einer Person an einer Türstation.

Bei einfachen Anlagen (ohne Mithörsperrfunktion, Tonruf oder NF-Verstärker) reicht es, einen weiteren Stromsensor in die Ausgangsleitung der Gleichstromversorgung zu legen. Bei Gleichstromanforderung durch das Abheben von Telefonhörern (der Gabelschalter des Telefons schaltet das Telefon in die Anlage) wird über vorzugsweise zwei Transistoren T2 und T3 sowie eine Diode D7 die Leuchtdiode OD6 eines Optokopplers OK6 bestromt und der speisende Netztransformator T für die Dauer des Gleichstromflusses eingeschaltet. Das Betätigen eines Klingeltasters oder eine Türöffners kann der Transformator unmittelbar über das Zuschalten der Last erkennen, ohne daß weitere Elektronik erforderlich wird.

Das Funktionsprinzip und schaltungstechnische Realisationsformen der vorliegenden Erfinung werden nachstehend anhand der Zeichnungen näher erläutert.
- Figur 1: zeigt das Funktionsprinzip eines erfindungsgemäßen Transformators;
- Figur 2: zeigt eine erste schaltungstechnische Realisation mit einem Relais;
- Figur 3: zeigt eine zweite schaltungstechnische Realisation mit einem Microcontroller zur Taktsteuerung;
- Figur 4: zeigt eine dritte schaltungstechnische Realisation mit einem Transistor-Dioden-Optokoppler;
- Figur 5: zeigt eine vierte schaltungstechnische Realisation mit einem Triac-Doppeldioden-Optokoppler;
- Figur 6: zeigt eine fünfte schaltungstechnische Realisation eines Transformators in Kombination mit einem stromre- duzierten Netzgerät.

In Figur 1 ist ein Transformator T zu erkennen, der eine Eingangsspule Le und eine Ausgangsspule La umfaßt. In Reihe mit der Eingangsspule Le liegt ein Widerstand 21 mit positivem Temperaturkoeffitienten zum Schutz des Transformators gegen Kurzschluß und Überlast. Eine Wechselspannungsquelle N hat Ausgangsklemmen L1 und N1, zwischen den die Klemmungsspannung Un anliegt. An die Klemmen schließt sich ein Primärkreis 11 an, in dem der Widerstand 21 und die Eingangsspule Le in Reihe mit einem Vorwiderstand Rv geschaltet ist. Ein Überbrückungsstrang 12 mit einem Schaltelement S verläuft parallel zum Vorwiderstand Rv. Soweit das Schaltelement S geöffnet ist, wie dargestellt, liegt aufgrund des Spannungsabfalls am Vorwiderstand Rv an der Primärspule Le die Eingangsspannung Ue an, die kleiner ist, als die Klemmenspannung Un der Spannungsquelle. Die Sekundärspule La des Transformators liegt in einem Sekundärkreis 13, der nur bis zu Anschlußklemmen 1, 3 für einen Verbraucher/eine Last dargestellt ist. An den Anschlußklemmen liegt die Ausgangsspannung Ua, die zu Ue proportional im Verhältnis der Windungszahlen der Spulen ist. Im Sekundärkreis 13 liegt eine Stromsensorschaltung I, von der aus eine Steuerleitung 22 zum Schalter S verläuft. Fließt im Sekundärkreis 13 infolge des Anlegens einer Last an die Klemmen 1, 3 ein Strom, so wird dies von der Sensorschaltung I erfaßt und das Schaltelement S geschlossen. In diesem Fall wird der Vorwiderstand Rv überbrückt und an der Primärspule Le liegt in voller Höhe die Klemmenspannung Un der Spannungsquelle an. Im gleichem Moment steigt die Ausgangsspannung Ua des Transformators gemäß dem Übertragungsverhältnis, d.h. entsprechend dem Verhältnis der Windungszahlen der Spulen.

Figur 2 stimmt weitgehend mit Figur 1 überein. Gleiche Einzelheiten sind mit den gleichen Bezugsziffern gekennzeichnet. Auf die vorhergehende Beschreibung wird insoweit Bezug genommen. In konkreter Ausführung ist jedoch dargestellt, daß das Schaltelement S unmittelbar von einem Relais 23 über die Ansteuerleitung 22 geschaltet wird, wobei das Relais von einem Relaistreiber 24 angesteuert wird. Dieser liegt an der Ausgangsspannung Ua des Transformators an. Der Relaistreiber 24 wird wiederum über eine Signalleitung 25 der Stromsensorschaltung angesteuert.

Figur 3 stimmt weitgehend mit den Figuren 1 und 2 überein. Gleiche Einzelheiten sind mit gleichen Bezugsziffern gekennzeichnet. Der Schalter S ist in der Form eines Triac dargestellt, wobei dessen Gate mit der Spannungsvergleichschaltung I verbunden ist. In Reihe mit dem Vorwiderstand Rv liegt ein weiterer Schalter S2, der ebenfalls in Form eines Triac dargestellt ist und dessen Gate mit einem Microcontroller MC verbunden ist, der den Schalter S2 nur in jeder n-ten Periode (Symbol unten) des anliegenden Wechselstroms (Symbol oben) schließt. Der Microcontroller liegt über einen Widerstand R2 und einen Kondensator C2 an der Wechselspannungsquelle N. Solange der Schalter S2 geöffnet ist (mehrere Perioden), ist der Strom an der Eingangsspule Le des Transformators auf null reduziert. Nur wenn der Schalter S2 über den Microcontroller MC kurzfristig geschlossen wird, fließt ein über den Vorwiderstand Rv reduzierter Ruhestrom im Transformator T, der zugleich die Stromsensorschaltung I aktiviert. Wird ein Aufschalten eines Verbrauchers erkannt, wird der Schalter S geschlossen und der Vorwiderstand Rv überbrückt. Der Microcontroller MC schaltet weiterhin den Schalter S2 getaktet auf und zu.

In Figur 4 ist die Wechselspannungsquelle N und der Transformator T in gleicher Weise wie in den vorhergehenden Figuren dargestellt. Ebenso sind die Klemmen 11, 31 des Sekundärkreises 13 gezeigt. Die Stromsensorschaltung ist hier konkret ausgeführt, wobei in Reihe mit der Sekundärspule La ein Widerstand R5 liegt, zu dem parallel und untereinander wiederum antiparallel zwei Diodenpaare D1, D2; D3, D4 geschaltet sind. Der Widerstand R5 ist Teil eines Stromsensorkreises 14, in dem zur Stromreduzierung noch ein weiterer Widerstand R6 liegt. Der Spannungsabfall am Widerstand R5, der den Strom im Stromsensorkreis 14 bestimmt, wird durch die Dioden D1, D2; D3, D4 nahezu unabhängig vom Ausgangsstrom Ia auf 2 Uf je Halbwelle begrenzt, wobei Uf der Spannungsabfall an einer Diode ist. Die hier gezeigte Schaltung für den Stromsensorkreis gilt entsprechend für die Ausführung nach Figur 2.

Auf der Primärseite ist der mit der Primärspule Le in Reihe liegende Widerstand auf drei Teilwiderstände R1, R2, R3 aufgeteilt. Das Schaltelement S ist hier als elektronischer Wechselstromschalter in Form eines Triacs ausgeführt, der die erfindungsgemäße Funktion des Schaltelements - Überbrückung der Vorwiderstände R1, R2, R3 - wahrnimmt. Die Anschlüsse des Triacs sind mit A1, A2, das Gate mit G bezeichnet. Das Gate G des Triacs S ist mit einem parallel zum Widerstand R1 liegenden Spannungsteilerstrang 15 verbunden, in dem ein weiterer Widerstand R4 liegt. Der Widerstand R4 bewirkt, daß das Gate G des Triacs S im nichtangesteuerten Zustand das gleiche Potential hat, wie der Anschluß A1 des Triacs. Dadurch wird der Triac S sicher im nichtleitenden Zustand gehalten.

Das Gate G des Triacs S ist über zwei Optokoppler OK1,OK2 mit dem pa-rallel zum Widerstand R1 verlaufenden Spannungsteilerstrang 15 verbunden. Die Optokoppler OK1, OK2 umfassen eingangsseitig zwei Leuchtdioden OD1, OD2, die antiparallel im Stromsensorkreis 14 liegen und ausgangsseitig zwei Fototransistoren OT1, OT2. Zwei Dioden D5, D6, die jeweils den Leuchtdioden zugeordnet sind, liegen ebenfalls antiparallel im Spannungsteilerstrang 15. Der Spannungsabfall an dem Widerstand R1 ist über den Spannungsteiler im Verhältnis R1/(R1 + R2 + R3) reduziert, jedoch so bemessen, daß die Spannung an R1 ausreichend hoch ist, um über OT1 + D5 bzw. über OT2 + D6 (jeweils eine Halbwelle) den Triac so anzusteuern, daß dieser an den leitenden Zustand versetzt wird. Danach darf die Spannung am Widerstand R1 die für die Optokoppler zulässigen Kollektor-Basis- und Kollektor-Emitter-Spannungen in keinem Betriebszustand überschreiten. Ohne Fließen eines Ausgangsstroms Ia ist der Triac im hochohmigen Zustand und überbrückt die Widerstände R1, R2, R3 nicht. Sobald ein Ausgangsstrom Ia oberhalb eines Grenzwertes einen Spannungsabfall am Widerstand R5 bewirkt, fließt Strom im Stromsensorkreis 14, der durch den Widerstand R6 begrenzt ist. Der Strom fließt durch die Leichtdioden OD1 und OD2, deren Lichtemission die zugehörigen Fototransistoren OT1 und OT2 ansteuert. Dies bewirkt, daß der Triac leitend wirkt und die Widerstände R1, R2, R3 überbrückt. Der Triac wird dabei je Halbwelle einmal angesteuert und leitet ab dem Erreichen einer Spannung an R1, die den für die Zündung des Triacs erforderlichen Gatestrom ermöglicht. Das ist abhängig von Typ und Deminsionierung des Triacs nach maximal 10 % der Periodendauer nach jedem Nulldurchgang der Fall.

In Figur 5 ist die Wechselspannungsquelle N und der Transformator T in gleicher Weise wie in Figur 4 dargestellt. Gleiche Einzelheiten sind mit den gleichen Bezugsziffern gekennzeichnet. Auf die vorhergehende Beschreibung wird insoweit Bezug genommen. Die Stromsensorschaltung ist hier mit einem anderen Optokoppler OK3/4 ausgeführt. In Reihe mit der Sekundärspule La liegt wieder der Widerstand R5, zu dem parallel und untereinander wiederum antiparallel zwei Diodenpaare D1, D2; D3, D4 geschaltet sind. Der Widerstand R5 ist Teil des Stromsensorkreises 14, in dem zur Stromreduzierung noch der weitere Widerstand R6 liegt.

Auf der Primärseite ist der mit der Primärspule in Reihe liegende Widerstand auf drei Teilwiderstände R1, R2, R3 aufgeteilt. Das Schaltelement S ist hier als elektronischer Wechselstromschalter in Form eines Triacs ausgeführt, der die erfindungsgemäße Funktions des Schaltelements - Überbrückung der Vorwiderstände R1, R2, R3 - wahrnimmt. Das Gate G des Triacs S ist mit einem parallel zum Widerstand R3 liegenden Spannungsteilerstrang 15 verbunden, in dem ein weiterer Widerstand R4 liegt.

Das Gate des Triacs S ist über einen Optokoppler OK3/4 mit dem pa-rallel zum Widerstand R1 verlaufenden Spannungsteilerstrang 15 verbunden. Der Optokoppler umfaßt eingangsseitig zwei Leuchtdioden OD3, OD4, die antiparallel in zwei Strängen des Stromsensorkreises 14 liegen, und ausgangsseitig einen Fototriac OTr, der den Leuchtdioden zugeordnet ist. Der Spannungsabfall an dem Widerstand R1 ist über den Spannungsteiler im Verhältnis R1/ (R1 + R2 + R3) reduziert, jedoch so bemessen, daß die Spannung an R1 ausreichend hoch ist, um über den Triac OTr den Triac S so anzusteuern, daß dieser in den leitenden Zustand versetzt wird. Ohne Fließen eines Ausgangsstroms Ia ist der Triac S im hochohmigen Zustand und überbrückt die Widerstände R1, R2, R3 nicht. Sobald ein Ausgangsstrom Ia oberhalb eines Grenzwertes einen Spannungsabfall am Widerstand R5 bewirkt, fließt Strom im Stromsensorkreis 14, der durch den Widerstand R6 begrenzt ist. Der Strom fließt durch die Leuchtdioden OD3 und OD4, deren Lichtemission den zugehörigen Fototriac OTr ansteuert. Dies bewirkt, daß der Triac S leitend wird und die Widerstände R1, R2, R3 überbrückt. Im übrigen sind die gleichen Funktionen gegeben wie in der Ausführung nach Figur 4.

Figur 6 weist einige Übereinstimmungen mit den Figuren 4 und 5 auf. Die Wechselspannungsquelle N und der Transformator T sind in gleicher Weise wie in den Figuren 4 und 5 dargestellt. Gleiche Einzelheiten sind mit den gleichen Bezugsziffern gekennzeichnet. Auf die entsprechenden Beschreibungen wird insoweit Bezug genommen. Mit der Primärspule Le des Transformators ist ein als Triac ausgeführter Schalter S in Reihe geschaltet. Das Gate dieses Triacs S wird angesteuert durch einen Optokoppler OK6 mit Triacausgang. Ein Widerstand R4, begrenzt den Gatestrom des Triac S, ein Widerstand R4₂ hält das Gate im Ruhezustand auf Nullspannung. Die Stromsensorschaltung umfaßt hier nur zwei Dioden D1, D2, die antiparallel zum Widerstand R5 geschaltet sind. Parallel zur Ausgangsspule La liegt ein Kondensator C7. Dieser bipolare Kondensator C7 schließt vorhandene Oberwellen kurz und verhindert in Verbindung mit einem an den Klemmen 1, 3 angeschlossenen Netzgerät für eine Gegensprechanlage Nebengeräusche in den Telefonhörern und im Türlautsprecher. Die Stromsensorschaltung schaltet über einen Vorwiderstand R6 und noch im einzelnen zu erklärende Ansteuerungsmittel den Schalter S zur Überbrückung der Vorwiderstände R1, R2 im Primärkreis. Die Widerstände R1, R2, R4₁, R4₂ bilden eine Stromteilerschaltung. Die Ansteuerung des Schalters S erfolgt über einen Fototransistor OT1, der in Reihe zu den Widerständen R4₁, R4₂ liegt und Teil des Optokopplers OK6 ist, der ferner eine Fotodiode OD1 im Primärkreis aufweist. Wegen der geringen Spannung an den Dioden D1, D2 der Stromsensorschaltung ist ein Transistor T1 zur Bestromung der Fotodiode OD1 vorgesehen. Zur Stromversorgung des Stromsensors dienen eine Diode D3 und ein Kondensator C1, der zwischen der Diode D3 und dem Emitter des Transistors T1 liegt. Ein weiterer Kondensator C2 liegt an der Diode D3 und dem Kollektor des Transistors T1. Wenn der Transistor T1 leitet, speichert die Parallelschaltung der Kondensatoren C1, C2 so viel Energie, daß die Bestromung der Fotodiode OD1 bis über den Anfang der von D3 gesperrten Halbwelle oder länger gesichert ist. Der den Schalter S bildende Triac muß in dieser Halbwelle gezündet werden, obwohl über die Diode D3 jetzt kein Strom fließen kann.

Parallel zum Kondensator C2 liegt ein Widerstand R12. In Reihe mit der Fotodiode OD1 liegt ein weiterer Widerstand R7, dessen Funktion später erläutert wird.

An der Ausgangsspule La des Transformators T ist außer den Klemmen 1 und 3 noch eine weitere Klemme 2 zum Abgriff einer Teilspannung vorgesehen. Während beispielsweise zwischen den Klemmen 1 und 3 12V anliegt, kann zwischen den Klemmen 2 und 3 8V anliegen. An den Klemmen 1 und 3 liegt ein Netzgerät für eine einfache Türsprechanlage, das eine Gleichrichterschaltung mit Dioden D4, Kondensatoren C3, C4, C8 und einem 8V-Spannungsregler IC2 umfaßt und eine 8V-Gleichspannung an den Klemmen 6 und 7 darstellt. Es ist weiterhin eine Stromsensorschaltung aus einer Diode D6 und einem Widerstand R8 vorgesehen, die über Transistoren T2, T3 mit zugeordneten Widerständen R9, R10, R11 und eine Diode D7 die Leuchtdiode OD6 des Optokopplers OK6 bestromt. Bei Gleichstromanforderung durch ein Abheben eines Telefonhörers (der Gabelschalter des Telefons schaltet das Telefon in die Anlage) wird über die Transistoren T2, T3 und die Diode D7 die Leuchtdiode OD6 des Optokopplers bestromt und der speisende Netztransformator T für die Dauer des Gleichstroms eingeschaltet. Das Betätigen eines Klingeltasters oder eines Türöffners kann der Transformator unmittelbar durch das Aufschalten der Wechselstromlast an den Klemmen 4, 6 erkennen.

## Patentansprüche

1. Schaltung für einen Klingel- oder Sprechanlagentransformator (T), der eine Primärspule (Le) umfaßt, die dauernd an einer Wechselspannungsquelle (N) mit einer Klemmenspannung (Un) angeschlossen ist, und der eine Sekundärspule (La) umfaßt, an der ein Verbraucher/eine Last aufschaltbar ist, wobei im Primärkreis (11) des Transformators die Primärspule (Le) in Reihe mit einem Vorwiderstand (Rv) geschaltet ist und parallel zum Vorwiderstand (Rv) ein Überbrückungszweig (12) mit einem Schaltelement (S) vorgesehen ist,
**dadurch gekennzeichnet,**
**daß** im Sekundärkreis (13) des Transformators die Sekundärspule (La) in Reihe mit einer Stromsensorschaltung (I) geschaltet ist, die eine Ansteuerung für das Schaltelement (S) bildet, wobei im Leertaufbetrieb, d.h. wenn der Sekundärkreis (13) unterbrochen ist, das Schaltelement (S) unterbrochen ist, so daß an der Primärspule (Le) allenfalls eine Teilspannung der Klemmenspannung (Un) als Eingangspannung (Ue) abfällt und wobei im Lastbetrieb, d.h. wenn der Sekundärkreis (13) durch den Verbraucher/die Last geschlossen ist, das Schaltelement (S) geschlossen ist, so daß an der Primärspule (Le) die Klemmenspannung (Un) der Wechselspannungsquell (N) als Eingangsspannung anliegt, wobei ein Stromsensorkreis (14) von einen Schaltkreis, der das chaltelement (S) austeuert galvanisch getrennt ist und ein elektrooptischer Schalter im Stromsensorkreis (14) liegt, wobei
im Primärkreis (11) in Reihe zum Vorwiderstand (Rv) ein weiterer Schalter (S2) angeordnet ist und im Primärkreis (11) parallel zum Vorwiderstand (Rv) eine Zeittaktschaltung (MC) vorgesehen ist, die den weiteren Schalter (S2) zeitgetaktet schließt, und an den Klemmen (1, 3) im Sekunderkreis des Transformators (T) ein Gleichrichter und eine weitere Stromsensorschaltung (D6, R8) angeschlossen ist, und die weitere Stromsensorschaltung über zumindest einen Transistor (T2, T3) und zumindest eine Diode (D5, D7) mit dem Stromsensorkreis (14) verbunden ist.

2. Schaltung nach Anspruch 1,
**dadurch gekennzeichnet,**
**daß** die Zeittaktschaltung (MC) in Reihe mit einem Vor- widerstand (R2) und einem Kondensator (C2) insbesondere parallel zur Reihenschaltung aus Primärspule (Le) und Vorwiderstand (Rv) liegt.

3. Schaltung nach Ansprüche 1 oder 2,
**dadurch gekennzeichnet,**
**daß** die Stromsensorschaltung (I) einen Widerstand (R5) im Sekundärkreis (13) und dazu parallel geschaltete Doppeldioden (D1, D2; D3, D4), die zueinander antiparallel geschaltet sind, umfaßt, wobei der Widerstand (R5) in einem Stromsensorkreis (14) liegt, der einen Schaltkreis für das Schaltelement (S) ansteuert.

4. Schaltung nach Ansprüch 1 oder 2,
**dadurch gekennzeichnet,**
**daß** die Stromsensorschaltung (I) einen Widerstand (R5) im Sekundärkreis (13) und zwei dazu parallelgeschaltete Einzeldioden (D1, D2), die zueinander antiparallel geschaltet sind, umfaßt, wobei der Widerstand (R5) in einem Stromsensorkreis (14) liegt, der einen Schaltkreis für das Schaltelement (S) ansteuert.

5. Schaltung nach einem der Ansprüche 1 bis 4,
**dadurch gekennzeichnet,**
**daß** ein weiterer Widerstand (R6) zur Strombegrenzung im Stromsensorkreis (14) liegt.

6. Schaltung nach einem der Ansprüche 1 bis 5,
**dadurch gekennzeichnet,**
**daß** das Schaltelement (S) ein Triac ist, dessen Gate mit der Empfängerseite des elektrooptischen Schalters verbunden ist.

7. Schaltung nach einem der Ansprüche 1 bis 6,
**dadurch gekennzeichnet,**
**daß** der Vorwiderstand (Rv) aus einer Mehrzahl von Teilwiderständen (R1, R2, R3) besteht, und parallel zu einem der Teilwiderstände (R1) ein Stromteilerstrang (15) gebildet ist, in dem zumindest ein Widerstand (R4) liegt, und der elektrooptische Schalter empfängerseitig im Stromteilerstrang (15) liegt.

8. Schaltung nach Ansprüche 7,
**dadurch gekennzeichnet,**
**daß** der elektrooptische Schalter eingangsseitig zwei im Stromsensorkreis (14) liegende antiparallel geschaltete Leuchtdioden (OD1, OD2) und ausgangsseitig zwei in parallelen Strängen (16, 17) des Stromteilerstrangs (15) liegende antiparallel geschaltete Fototransistoren (OT1, OT2) und Dioden (D5, D6) umfaßt, die miteinander zwei Optokoppler (OK1/OK2) bilden.

9. Schaltung nach einem der Ansprüche 1 bis 7,
**dadurch gekennzeichnet,**
**daß** der elektrooptische Schalter (OK2) eingangsseitig zwei im Stromsensorkreis (14) liegende Leuchtdioden (OD3, OD4) und ausgangsseitig einen in einem Spannungsteilerstrang (15) liegenden Fototriac (OTr) umfaßt, die miteinander einen Optokoppler (OK3/4) bilden .

10. Schaltung nach einem der Ansprüche 1 bis 7,
**dadurch gekennzeichnet,**
**daß** der elektrooptische Schalter eingangsseitig eine im Stromsensorkreis (14) liegende Leuchtdiode (OD6), die von einem Transistor (T1) angesteuert wird, und ausgangsseitig einen im Stromteilerstrang (15) liegenden Fototransistor (OT6) umfaßt, die miteinander einen Optokoppler (OK6) bilden.

## Claims

1. Circuitry for a bell or voice communications unit transformer (T), which comprises a primary coil (Le) that is constantly connected to an AC voltage source (N) with a terminal voltage (Un), and which comprises a secondary coil (La) to which a consumer/load can be switched, wherein the primary coil (Le) within the transformer's primary circuit (11) is connected in series to an advance resistor (Rv), and a by-pass line (12) with a circuit element (S) is provided in parallel to the advance resistor (Rv), **characterized in that**
in the transformer's secondary circuit (13), the secondary coil (La) is connected in series with a current sensor circuit (I) which forms a control for the circuit element (S), wherein the circuit element (S) is disconnected during open-circuit operation, i.e. when the secondary circuit (13) is disconnected, so that at most a partial voltage of the terminal voltage (Un) remains as the input voltage (Ue) to the primary coil (Le), and wherein the circuit element (S) is closed during operation under load, i.e. when the secondary circuit (13) is closed by the consumer/load, so that the terminal voltage (Un) of the AC voltage source (N) exists as input voltage to the primary coil (Le), wherein a current sensor circuit (14) is electrically isolated from a circuit that controls the circuit element (S), and an electro-optical switch is arranged in the current sensor circuit (14), wherein
an additional switch (S2) is arranged in series to the advance resistor (Rv) in the primary circuit (11), and a timing cycle switch (MC) is provided in parallel to the advance resistor (Rv) in the primary circuit (11), which closes the additional switch (S2) on a timing cycle, and a DC rectifier and an additional current sensor circuit (D6, R8) is connected to the terminals (1, 3) of the transformer (T) in the secondary circuit, and the additional current sensor circuitry is connected to the current sensor circuit (14) by means of at least one transistor (T2, T3) and at least one diode (D5, D7).

2. Circuitry according to claim 1,
**characterized in that**
the timing circuitry (MC) is arranged in series with an advance resistor (R2) and a capacitor (C2), in particular parallel to the series circuit of the primary coil (Le) and advance resistor (Rv).

3. Circuitry according to claim 1 or 2,
**characterized in that**
the current sensor circuitry (I) comprises a resistor (R5) in the secondary circuit (13), and double diodes (D1, D2; D3, D4) connected to it in parallel and connected antiparallel to each other, wherein the resistor (R5) is arranged in a current sensor circuit (14) that controls a circuit for the circuit element (S).

4. Circuitry according to claim 1 or 2,
**characterized in that**
the current sensor circuitry (I) comprises a resistor (R5) in the secondary circuit (13), and two single diodes (D1, D2) connected to it in parallel and connected antiparallel to each other, wherein the resistor (R5) is arranged in a current sensor circuit (14) that controls a circuit for the circuit element (S).

5. Circuitry according to one of the claims 1 to 4,
**characterized in that**
an additional resistor (R6) is arranged in the current sensor circuit (14) to limit the current.

6. Circuitry according to one of the claims 1 to 5,
**characterized in that**
the circuit element (S) is a triac, whose gate is connected to the receiving side of the electro-optical switch.

7. Circuitry according to one of the claims 1 to 6,
**characterized in that**
the advance resistor (Rv) is composed of a plurality of partial resistors (R1, R2, R3), and a current division path (15) is formed parallel to one of the partial resistors (R1), at least one resistor (R4) being arranged in the current division path, and the electro-optical switch lies on the receiving side in the current division path (15).

8. Circuitry according to claim 7,
**characterized in that**
the electro-optical switch comprises two light-emitting diodes (OD1, OD2) connected antiparallel and lying on the input side in the current sensor circuit (14), and two antiparallelly connected photo-transistors (OT1, OT2) and diodes (D5, D6) being arranged in parallel paths (16, 17) on the output side of the current division path (15), which together form two optical couplers (OK1/OK2).

9. Circuitry according to one of the claims 1 to 7,
**characterized in that**
the electro-optical switch (OK2) comprises on the input side two light-emitting diodes (OD3, OD4) being arranged in the current sensor circuit (14), and on the output side one photo-triac (OTr) being arranged in a voltage separation path (15), which together form an optical coupler (OK3/4).

10. Circuitry according to one of the claims 1 to 7,
**characterized in that**
the electro-optical switch comprises on the input side a light-emitting diode (OD6) being arranged in the current sensor circuit (14) which is controlled by a transistor (T1), and on the output side a photo-transistor (OT6) being arranged in the current separation path (15), which together form an optical coupler (OK6).

## Revendications

1. Circuit pour un transformateur de sonnerie et d'interphone (T), qui comporte une bobine primaire (Le), qui est raccordée en permanence à une source de tension alternative (N) avec une tension de blocage (Un), et qui comporte une bobine secondaire (La), à laquelle peut être branché un consommateur/une charge, la bobine primaire (Le) étant montée en série avec une résistance protectrice (Rv) dans le circuit primaire (11) du transformateur, et une branche de pontage (12) avec un élément de commutation (S) étant prévue parallèlement à la résistance protectrice (Rv), **caractérisé en ce que** dans le circuit secondaire (13) du transformateur, la bobine secondaire (La) est montée en série avec un composant de détection de courant (I), qui forme une commande pour l'élément de commutation (S), sachant qu'en mode de fonctionnement à vide, c'est-à-dire lorsque le circuit secondaire (13) est interrompu, l'élément de commutation (S) est interrompu, de telle sorte que sur la bobine primaire (Le) se produit à la rigueur une chute de la tension partielle de la tension de blocage (Un) en tant que tension d'entrée (Ue) et sachant qu'en mode de charge, c'est-à-dire lorsque le circuit secondaire (13) à travers le consommateur/la charge est fermé, l'élément de commutation (S) est fermé, de telle sorte que sur la bobine primaire (Le) est appliquée la tension de blocage (Un) de la source de tension alternative (N) en tant que tension d'entrée, sachant qu'un circuit de détection du courant (14) est séparé par voie galvanique d'un circuit de commutation, qui commande l'élément de commutation (S), et un commutateur électro-optique est agencé dans le circuit de détection du courant (14), sachant qu'un commutateur (S2) supplémentaire est monté en série avec la résistance protectrice (Rv) dans le circuit primaire (11) et il est prévu dans le circuit primaire (11), un composant de synchronisation (MC) qui est monté en parallèle avec la résistance protectrice (Rv) et qui ferme de manière synchronisée le commutateur (S2) supplémentaire, et, dans le circuit secondaire du transformateur (T), un redresseur et un composant de détection de courant (D6, R8) supplémentaire sont raccordés aux bornes (1, 3), et ledit composant de détection du courant supplémentaire est relié au circuit de détection du courant (14) par l'intermédiaire d'au moins un transistor (T2, T3) et d'au moins une diode (D5, D7).

2. Circuit selon la revendication 1, **caractérisé en ce que** le composant de synchronisation (MC) est monté en série avec une résistance protectrice (R2) et un condensateur (C2), en particulier parallèlement au montage en série formé par la bobine primaire (Le) et la résistance protectrice (Rv).

3. Circuit selon la revendication 1 ou 2, **caractérisé en ce que** le composant de détection de courant (I) comporte une résistance (R5) dans le circuit secondaire (13) et des doubles diodes (D1, D2 ; D3, D4), montées en parallèle à celle-ci, lesquelles sont disposées selon un montage antiparallèle entre elles, ladite résistance (R5) étant disposée dans un circuit de détection de courant (14) qui commande un circuit de commutation pour l'élément de commutation (S).

4. Circuit selon la revendication 1 ou 2, **caractérisé en ce que** le composant de détection de courant (I) comporte une résistance (R5) dans le circuit secondaire (13) et deux diodes individuelles (D1, D2), montées en parallèle à celle-ci, lesquelles sont disposées selon un montage antiparallèle entre elles, ladite résistance (R5) étant disposée dans un circuit de détection de courant (14) qui commande un circuit de commutation pour l'élément de commutation (S).

5. Circuit selon l'une quelconque des revendications 1 à 4, **caractérisé en ce qu'**une résistance (R6) supplémentaire, destinée à limiter le courant, est agencée dans le circuit de détection de courant (14).

6. Circuit selon l'une quelconque des revendications 1 à 5, **caractérisé en ce que** l'élément de commutation (S) est un triac, dont la gâchette est reliée au côté récepteur du commutateur électro-optique.

7. Circuit selon l'une quelconque des revendications 1 à 6, **caractérisé en ce que** la résistance protectrice (Rv) est formée par une pluralité de résistances partielles (R1, R2, R3), et, parallèlement à l'une des résistances partielles (R1), est formé un diviseur de courant (15), dans lequel est agencée au moins une résistance (R4), et le commutateur électro-optique est monté dans le diviseur de courant (15) du côté réception.

8. Circuit selon la revendication 7, **caractérisé en ce que** le commutateur électro-optique comporte, du côté entrée, deux diodes électroluminescentes (OD1, OD2), disposées selon un montage antiparallèle dans le circuit de détection de courant (14) et, du côté sortie, deux phototransistors (OT1, OT2), disposés selon un montage antiparallèle dans les branches parallèles (16, 17) du diviseur de courant (15), et des diodes (D5, D6), lesquels forment conjointement deux coupleurs optoélectroniques (OK1/OK2).

9. Circuit selon l'une quelconque des revendications 1 à 7, **caractérisé en ce que** le commutateur électro-optique (OK2) comporte, du côté entrée, deux diodes électroluminescentes (OD3, OD4), agencées dans le circuit de détection de courant (14), et, du côté sortie, un phototriac (OTr), agencé dans un diviseur de tension (15), lesquels forment conjointement un coupleur optoélectronique (OK3/4).

10. Circuit selon l'une quelconque des revendications 1 à 7, **caractérisé en ce que** le commutateur électro-optique comporte, du côté entrée, une diode électroluminescente (OD6), agencée dans le circuit de détection de courant (14) et commandée par un transistor (T1), et, du côté sortie, un phototransistor (OT6), monté dans le diviseur de courant (15), lesquels forment conjointement un coupleur optoélectronique (OK6).
